# EUROPÄISCHE PATENTSCHRIFT

(11) **EP 0 801 799 B1**
(45) Veröffentlichungstag und Bekanntmachung des Hinweises auf die Patenterteilung: **20.10.1999**
(21) Anmeldenummer: 95917317.0
(22) Anmeldetag: 12.04.1995
(51) Int. Cl.: H01H 9/16

(54) **ELEKTRISCHES STEUERMODUL MIT LICHTLEITER ZUR AUFNAHME MINDESTENS EINER GLÜHLAMPE**
ELECTRICAL CONTROL MODULE WITH LIGHT GUIDE FOR ACCOMMODATING AT LEAST ONE INCANDESCENT LAMP
MODULE DE COMMANDE ELECTRIQUE COMPORTANT UN CONDUCTEUR DE LUMIERE POUR RECEVOIR AU MOINS UNE LAMPE A INCANDESCENCE

(30) Priorität: 29.04.1994 DE 4414981
(43) Veröffentlichungstag der Anmeldung: 22.10.1997
(73) Patentinhaber: ITT Automotive Europe GmbH, 60488 Frankfurt (DE)
(72) Erfinder: SPAZIERER, Hubert, D-74321 Bietigheim-Bissingen (DE)
(74) Vertreter: Dreiss, Fuhlendorf, Steimle & Becker, Patentanwälte
(86) Internationale Anmeldenummer: EP9501373
(87) Internationale Veröffentlichungsnummer: WO9530233

(56) Entgegenhaltungen:
- DE-A- 3 109 868
- DE-B- 2 936 192
- GB-A- 1 159 348
- GB-A- 2 201 038
- US-A- 5 285 038

## Beschreibung

Die Erfindung betrifft ein elektrisches Steuermodul, bei dem über ein oder mehrere Fenster in der Frontplatte dieses Moduls der augenblickliche Zustand dieses Moduls angezeigt wird. Bei diesem Zustand kann es sich beispielsweise um einen Schaltzustand oder auch um die Anzeige der Lage eines Betätigungsgliedes handeln. Der Zustand kann aber auch einen Funktionszustand eines dem Modul nachgeschalteten Aggregats betreffen.

Derartige Module, bei denen es sich vorzugsweise, aber nicht unbedingt um Schalter handelt, sind aus dem Stand der Technik bekannt.

So zeigt beispielsweise die US-PS 35 18 386 einen von einer Glühlampe angestrahlten Lichtleiter, der aus einer Summe von einzelnen Lichtleitungen besteht, welche zu getrennten Schaltern führen.

Aus der US-PS 41 63 883 ist es bekannt, eine Reihe von Betätigungseinricntungen eines Schalters aus jeweils einem Lichtleiter aufzubauen, dem jeweils eine Glühlampe fest zugeordnet ist. Die Beleuchtung erfolgt unabhängig von dem Zustand des jeweiligen Schalters.

Aus der US-PS 43 54 080 ist es bekannt, über eine Lampe einen drehbeweglichen Lichtleiter auszuleuchten, dessen Stellung über entsprechende Fenster in dem Schaltergehäuse erkennbar ist.

Entsprechendes gilt für die DE-OS 27 23 692, wobei hier die Fenster ohne Verwendung eines Lichtleiters direkt durch die Glühlampe ausgeleuchtet werden.

Aus der DE-AS 22 03 232 ist die Taste eines Kippschalters mit zwei Lichtleitern versehen, die in Abhängigkeit von der Stellung der Taste das Licht einer Glühlampe entweder zu dem einen oder zu dem anderen Leiter und damit zu dessen Austrittsfenster führen.

Die Erfindung geht daher aus von einem elektrischen Steuermodul der sich aus dem Oberbegriff des Anspruchs 1 ergebenden Gattung, wie sie aus der DE-A-3109868 bekannt ist.

Aufgabe der Erfindung ist es, den Raumbedarf dieses Moduls durch eine besonders zweckmäßige Ausgestaltung des Lichtleiters zu verringern. Zusätzlich soll dieses Modul nicht nur unterschiedliche Schaltzustände darstellen können, sondern darüber hinaus besonders einfach zusammenbaubar sein.

Die Aufgabe wird durch die sich aus dem Anspruch 1 ergebender Merkmalskombination gelöst. Die Erfindung besteht im Prinzip also darin, den Lichtleiter mit mindestens einer Glühlampe zu bestücken und mit dem Lichtleiter die verschiedenen Fenster ggf. in Abhängigkeit des Modulzustandes auszuleuchten. Durch die mechanische Aufnahme der Glühlampe in dem Lichtleiter ist deren wichtige Zuordnung eindeutig festgelegt. Gleichzeitig erübrigt sich eine getrennte Montage von Glühlampe und Lichtleiter innerhalb des Moduls.

Eine besonders zweckmäßige Ausgestaltung des erfindungsgemäßen Moduls ergibt sich durch die Merkmalskombination nach Anspruch 2. Danach wird eines der Fenster durch die Glühlampe direkt angeleuchtet, während ein Teil des von der Glühlampe abgegebenen Lichts zu dem zweiten Fenster transportiert wird. Somit ist es möglich, daß der Lichtleiter die Glühlampe nur von einer Seite her abdeckt und somit die Belüftung der Glühlampe nur geringfügig behindert. Dabei kann beispielsweise das Brennen der Glühlampe den Aktivierungszustand des Moduls selbst anzeigen und die über den Lichtleiter transportierte Strahlung in dem zweiten Feld eine besondere Form des Aktivierungstands als möglichen Zustands des Moduls anzeigen. So ist es beispielsweise denkbar, daß das erste Fenster anzeigt, daß die Beleuchtung eines Kraftfahrzeugs eingeschaltet ist, während das zweite Fenster angibt, ob eine Taste niedergedrückt ist und damit Fernlicht oder Abblendlicht eingeschaltet ist. Eine andere Anwendungsmöglichkeit für das erfindungsgemäße Modul kann darin bestehen, mit dem Einschalten der KFZ-Beleuchtung auch die Suche nach dem Modul innerhalb des ansonsten unbeleuchteten Tableaus zu erleichtern und mit Hilfe des zweiten Fensters den eingeschalteten Funktionszustand des Moduls (Tempostat, Tractioncontrol oder automatische Kupplung eingeschaltet bzw. ausgeschaltet) anzuzeigen.

Bei derartigen Forderungen eignet sich besonders eine Ausgestaltung gemäß der Merkmalskombination nach Anspruch 3.

In Weiterbildung der Erfindung empfiehlt es sich, zusätzlich zu der o.g. ersten Glühlampe zumindest noch eine weitere Glühlampe in den Lichtleiter aufzunehmen. Dabei können die funktionsabhängig beleuchteten Felder (z.B. zweites Feld und drittes Feld) derart gestaltet sein, daß das zweite Feld die Bedienbarkeit eines Schalters angibt und das dritte Feld die durch die Bedienung des Schalters ausgelöste Funktion zeigt.

Will man nun mehrere Glühlampen innerhalb des Lichtleiters anordnen, so muß darauf geachtet werden, daß der von den Glühlampen abgegebene Lichtstrom sich innerhalb des Lichtleiters nicht überlagert und so zu falschen Meldungsergebnissen führt. Hierzu empfiehlt sich in Weiterbildung die Merkmalskombination nach Anspruch 5. Da in dem zentral von der Glühlampe getroffenen Teil des Lichtleiters ein besonders großer Lichtstrom übertragen wird, gleichzeitig eine mechanische Verbindung zwischen dem Licht übertragenden Lichtleiter und der abzuschirmenden Fassung einer Glühlampe in dem Lichtleiter erreicht werden soll, wird in vorteilhafter Weiterbildung die Merkmalskombination nach Anspruch 6 vorgeschlagen.

Nachdem mehrere Glühlampen auf einem Lichtleiter sitzen und somit eine Baueinheit bilden, läßt sich vorteilhaft die Merkmalskombination nach Anspruch 7 anwenden. Bei einer vermehrten Anzahl von zu dem Modul gehörenden Bauelementen, zu denen beispielsweise Schalter und Anschlußstücke für Kontakte gehören können, wird zur Aufnahme der Bauelemente eine zusätzliche Bestückungsebene entsprechend den Maßnahmen nach Anspruch 8 empfohlen.

Das erfindungsgemäße Modul läßt sich auch vielfach anwenden, beispielsweise bei einem Tableau für Kraftfahrzeuge. Hierzu empfiehlt sich in Weiterbildung die Merkmalskombination nach Anspruch 9, bei der die mit dem Bodenteil versehenen Module in zugeordneter Aufnahme einer Bedienungsleiste des Kraftfahrzeugs einrastbar sind.

Das erfindungsgemäße Modul ist aufgrund der in den Lichtleiter integrierten Glühlampen vergleichsweise einfach zusammensetzbar. Besonders günstig ist dabei die Verwendung der Merkmalskombination nach Anspruch 10.

Ein Ausführungsbeispiel der Erfindung wird nachfolgend anhand der Zeichnung erläutert.

In eine Aufnahmeplatte 1 eines Kraftfahrzeugs ist durch eine geeignete lösbare Verbindung eine Aufnahme 2 eingerastet, die zur Aufnahme eines erfindungsgemäßen Moduls 3 dient. Das Modul selbst besteht aus einem Bodenteil 4, welches mittels zweier gegenüberliegender Rastfedern 5 in die Aufnahme 2 eingerastet ist. In das Bodenteil selbst, welches beispielsweise den ortsfesten Kontakt 6 nebst Anschlußfahne 7 oder einem Druckschalter oder andere Bauelemente trägt, ist eine Verbindungsleitungen aufweisende Platine 8 eingerastet, wobei durch von der Grundplatte hochragende Stützen und/oder Anschlußstücke 10 die Platine gegenüber der Grundplatte im Abstand gehalten wird.

Auf die Platine ist ein Lichtleiter 11 aufgebracht und an dieser befestigt, beispielsweise durch Aufklemmen oder Aufrasten. Dabei können beispielsweise in der Figur nicht dargestellte Rastnasen des Lichtleiters in entsprechende Ausnehmungen der Platine eingreifen. Eine andere Möglichkeit zur Fixierung des Lichtleiters auf der Platine besteht in der Anwendung von Klemmbolzen 21, die in zugeordnete Öffnungen der Platine 8 ragen. Der Lichtleiter 11 ist mit zwei Glühlampen 12,13 bestückt, so daß der Lichtleiter 11 die Fassung für diese beiden Glühlampen bildet.

Mit dem Bodenteil 4 ist nach dem Einrasten der bestückten Platine eine Frontplatte 14 rastend verbunden, so daß die Frontplatte von dem Bodenteil, z.B. zum Auswechseln der Glühlampen oder der gesamten Platine 8, abgenommen werden kann. In die Frontplatte 14 ist ein erstes Fenster 15 aus durchsichtigem Material angegossen, wobei das erste Fenster 15 derart angeordnet ist, das fest durch die direkte Strahlung der Glühlampe 12 ausgeleuchtet wird. In der Frontplatte 14 ist weiterhin noch eine Drucktaste 18 entgegen der Kraft zweier Rückholfedern 25 verschiebbar geführt, so daß diese Taste in die Frontplatte 14 eindrückbar ist.

Die Drucktaste 18 besitzt ein zweites Fenster 16 und ein drittes Fenster 17, wobei das zweite Fenster 16 durch die über den Lichtleiter 14 geführte Strahlung der Glühlampe 12 ausgeleuchtet wird. Das dritte Fenster 17 wird durch die zweite Glühlampe 13 beleuchtet, welche ebenfalls von dem Lichtleiter 11 getragen wird. Die Glühlampe 13 dient an sich zur Anzeige einer Schaltfunktion in dem dritten Fenster 17.

Für den Fall, daß die Drucktaste 18 als rastende Taste ausgestaltet ist, ist aber auch die Konstellation denkbar, daß auf die Glühlampe 13 verzichtet und die vom Lichtleiter kommende Strahlung gemessen wird, welche über eine als Blende wirkende, mit dem Druckschalter 18 bewegliche Wand 19 (in Abhängigkeit von der Stellung der Drucktaste 18 zu einem Ansatz 20) durchgelassen wird oder nicht.

Eine andere Möglichkeit besteht darin, über eine mit der Drucktaste 18 verbundene verlängerte Wand, wie beispielsweise die Wand 19, die von der zweiten Glühlampe 13 zum Lichtleiter 11 abgegebene Strahlung in Abhängigkeit von der Lage der Drucktaste 18 zu dosieren, so daß bei abgeschalteter Glühlampe 12 die Beleuchtung des zweiten Fensters 16 in Abhängigkeit von der Lage des Druckschalters 18 erfolgt. Ein Vorteil der Erfindung liegt u.a. auch darin, daß der aus Kunststoff bestehende Lichtleiter gleichzeitig zur Isolation der Zuleitungsdrähte für die Glühlampen 12 und 13 dient. Weiterhin kann durch eine Lötverbindung zwischen einer Verbindungsleitung auf der Platine 8 und den Zuleitungen 23 der Glühlampe der Lichtleiter 11 zusätzlich gegenüber der Platine 8 gesichert werden. Die Rastnase 24 des Lichtleiters dient zu dessen Aufrastung auf der Platine 8. Seitliche Stützwände 30 der Fenster 15 und 16 dienen zu einer erhöhten Lichtaufnahme dieser Fenster, da der durch die Wände zusätzlich eingefangene Lichtstrom durch die Fenster 15,16 abgegeben werden kann. Weiterhin ist es möglich, daß die Drucktaste 18 mit einem sich an der Platine vorbei bis in die Nähe einer Grundplatte 26 des Bodenteils 4 erstreckenden Vorsprung versehen ist, durch welchen versehen ist, durch welchen ein auf der Grundplatte 26 montierter Schalter direkt durch die Drucktaste 18 ausgelöst werden kann.

## Patentansprüche

1. Elektrisches Steuermodul (3) mit mindestens einem beleuchtbaren Lichtaustrittsfenster (16), das über einen Lichtleiter (11) ausleuchtbar ist, wobei der Lichtleiter (11) als Fassung zur Aufnahme einer ersten Glühlampe (12) dient, welche den Lichtleiter (11) ausleuchtet, **dadurch gekennzeichnet,** daß der Lichtleiter (11) als Aufnahme zur Fassung mindestens einer zweiten Lampe (13) dient, welche ein weiteres Fenster (17) direkt ausleuchtet und wobei ein weiteres Lichtaustrittsfenster (15) vorgesehen ist, welches unabhängig vom Zustand des Moduls ausgeleuchtet wird.

2. Steuermodul nach Anspruch 1, **dadurch gekennzeichnet,** daß der Lichtleiter (11) eine in den Strömungsweg des durch den Lichtleiter gelangenden Lichtstroms (11) eingefügte Ausnehmung aufweist, die der Abschirmung der Fassungen der beiden Lampen dient und die Überlagerung der Lichtströme der beiden Lampen behindert.

3. Steuermodul nach Anspruch 1 oder 2, dadurch **gekennzeichnet,** daß die Lampe (12) derart in dem Lichtleiter (11) und dieser derart in dem Modulgehäuse (14,26,8) angeordnet ist, daß sie mindestens ein er-. stes Fenster (15) direkt und ein zweites Fenster (16) indirekt über den Lichtleiter (11) ausleuchtet.

4. Steuermodul nach Anspruch 1 bis 3, dadurch **gekennzeichnet,** daß eine gegenüber der Frontplatte (14) des Moduls (3) bewegbare Drucktaste mit einer Blende (19,20) versehen ist, die in Abhängigkeit von der Stellung der Drucktaste den zum funktionsabhängig beleuchteten Fenster (17) gelangenden Lichtstrom behindert.

5. Steuermodul nach einem der Ansprüche 1 bis 4, dadurch **gekennzeichnet,** daß der Lichtleiter (11) eine abhängig von der geschalteten Funktion elektrisch eingeschalteter Lampe (13) zusammen mit einer funktionsunabhängig leuchtenden Lampe (12) aufnimmt.

6. Steuermodul nach Anspruch 5, dadurch **gekennzeichnet,** daß ein vorzugsweise mit der Frontplatte (14) des Moduls (3) verbundener Ansatz (19,20) den Lichtstrom in dem Lichtleiter (11) behindert.

7. Steuermodul nach Anspruch 6, dadurch **gekennzeichnet,** daß der Lichtleiter (11) eine in den Strömungsweg des Lichtstroms über den Lichtleiter eingefügte Ausnehmung aufweist, in welche der Abschirmansatz (19,20) eintaucht.

8. Steuermodul nach einem der Ansprüche 1 bis 7, dadurch **gekennzeichnet,** daß der mehrere Glühlampen (12,13) aufnehmende Lichtleiter (11) mit einer elektrische Verbindungsleitungen tragenden Platine (8) verrastet und mindestens eine Glühlampe (12) mit den Verbindungsleitungen elektrisch verbunden ist.

9. Steuermodul nach einem der vorangegangenen Ansprüche, dadurch **gekennzeichnet,** daß es ein Bodenteil (4) aufweist, welche zu beweglichen Kontakten führende Kontaktstücke eines Schalters trägt, wobei der bewegliche Kontakt durch einen Betätigungsansatz der Drucktaste (18) betätigt wird.

10. Steuermodul nach einem der vorangegangenen Ansprüche, dadurch **gekennzeichnet,** daß das Modul (3) in eine Aufnahme (2) einer Bedienungsleiste eines Kraftfahrzeugs einrastbar ist.

11. Verfahren zur Herstellung eines Moduls nach einem der vorangegangenen Ansprüche, dadurch **gekennzeichnet,** daß zuerst der Lichtleiter (11) mit den Glühlampen (12,13) bestückt wird,
daß danach eine Verbindungsleitungen aufweisende Platine (8) mit dem Lichtleiter (11) und ggf. anderen elektrischen Bauelementen bestückt und die Bauelemente sowie die Glühlampen mit den Verbindungsleitungen elektrisch verbunden werden und daß nachfolgend die Platine (8) mit einem Bodenteil (2) des Moduls (3) vereint und schließlich die Frontplatte (14) auf das Bodenteil (4) aufgerastet wird.

## Claims

1. An electric control module (3) having at least one illuminatable light outlet window (16) which can be illuminated via a light guide (11), where the light guide (11) serves as socket for the accommodation of a first incandescent lamp (12) which illuminates the light guide (11), characterised in that the light guide (11) serves as socket for the accommodation of at least one second lamp (13) which directly illuminates a further window (17), and wherein a further light outlet window (15) is provided which is illuminated independently of the status of the module.

2. A control module according to Claim 1, characterised in that the light guide (11) comprises a recess which is interposed in the flow path of the light flux (11) passing through the light guide and which serves to screen the sockets of the two lamps and to impede the superimposition of the light fluxes of the two lamps.

3. A control module according to Claim 1 or 2,
characterised in that the lamp (12) is arranged in the light guide (11) and the light guide (11) is arranged in the module housing (14, 26, 8), such that the lamp (12) illuminates at least one first window (15) directly and illuminates a second window (16) indirectly via the light guide (11).

4. A control module according to Claim 1 to 3,
characterised in that a pushbutton which is moveable relative to the front plate (14) of the module (3) is provided with a diaphragm (19, 20) which, as a function of the position of the pushbutton, obstructs the light flux passing to the window (17) illuminated in function-dependent manner.

5. A control module according to one of Claims 1 to 4, characterised in that the light guide (11) accommodates a lamp (13), which is electrically switched on in dependence upon the switched function, together with a lamp (12) which is illuminated independently of the function.

6. A control module according to Claim 5, characterised in that a projection (19, 20), preferably connected to the front plate (14) of the module (3), obstructs the light flux in the light guide (11).

7. A control module according to Claim 6, characterised in that the light guide (11) comprises a recess which is interposed in the flow path of the light flux passing through the light guide and into which the screening projection (19, 20) extends.

8. A control module according to one of Claims 1 to 7, characterised in that the light guide (11), which accommodates a plurality of incandescent lamps (12, 13), interlockingly engages with a board (8) bearing electric connection lines and at least one incandescent lamp (12) is electrically connected to the connection lines.

9. A control module according to one of the preceding claims, characterised in that it comprises a base member (4) bearing switch contact members which lead to moveable contacts, the moveable contact being actuated by an actuating projection of the pushbutton (18).

10. A control module according to one of the preceding claims, characterised in that the module (3) is can be locked into a holder (2) of a motor vehicle control panel.

11. A process for the production of a module according to one of the preceding claims, characterised in that firstly the light guide (11) is fitted with the incandescent lamps (12, 13), that then a board (8) bearing connection lines is fitted with the light guide (11) and optionally with other electric components, and the components and incandescent lamps are electrically connected to the connection lines, and that then the board (8) is connected to a base member (2) of the module (3), and finally the front plate (14) is locked onto the base member (4).

## Revendications

1. Module de commande électrique (3) comportant au moins une fenêtre (16) de sortie de la lumière qui peut être éclairée par l'intermédiaire d'un guide de lumière (11), le guide de lumière (11) étant utilisé en tant que douille pour recevoir une première lampe à incandescence (12), qui éclaire le guide de lumière (11), caractérisé en ce que le guide de lumière (11) est utilisé en tant que logement formant douille pour au moins une seconde lampe (13), qui éclaire directement une autre fenêtre (17), et dans lequel il est prévu une autre fenêtre (15) de sortie de la lumière, qui est éclairée indépendamment de l'état du module.

2. Module de commande selon la revendication 1, caractérisé en ce que le guide de lumière (11) comporte un logement qui est inséré dans le trajet de circulation du flux lumineux (11) transmis par le guide de lumière, et qui sert à recouvrir les douilles des deux lampes et empêche la superposition des flux lumineux des deux lampes.

3. Module de commande selon la revendication 1 ou 2, caractérisé en ce que la lampe (12) est disposée dans le guide de lumière (11) et que ce dernier est disposé dans le boîtier (14,26,8) du module de telle sorte que la lampe éclaire au moins une première fenêtre (15) directement et une seconde fenêtre (16) indirectement par l'intermédiaire du guide de lumière (11).

4. Module de commande selon les revendications 1 à 3, caractérisé en ce qu'un bouton-poussoir, pouvant être actionné par rapport à la plaque avant (14) du module (3), est équipé d'un diaphragme (19,20) qui, en fonction de la position du bouton-poussoir, bloque le flux lumineux aboutissant à la fenêtre (17) réalisant un éclairement en fonction du fonctionnement.

5. Module de commande selon l'une des revendications 1 à 4, caractérisé en ce que le guide de lumière (11) loge une lampe (13), qui est branchée électriquement conformément à la fonction activée, ainsi qu'une lampe (12) qui est allumée indépendamment de la fonction.

6. Module de commande selon la revendication 5, caractérisé en ce qu'un embout saillant (19,20), qui est relié de préférence à la plaque avant (14) du module (3), bloque le flux lumineux dans le guide de lumière (11).

7. Module de commande selon la revendication 6, caractérisé en ce que le guide de lumière (11) comporte un logement, qui est inséré dans le trajet de circulation du flux lumineux passant par le guide de lumière et dans lequel pénètre l'embout saillant de protection (19,20).

8. Module de commande selon l'une des revendications 1 à 7, caractérisé en ce que le guide de lumière (11), qui contient plusieurs lampes à incandescence (12, 13), est encliqueté sur une platine (8), qui porte des conducteurs électriques de liaison, et au moins une lampe à incandescence (12) est reliée électriquement aux conducteurs de liaison.

9. Module de commande selon l'une des revendications précédentes, caractérisé en ce qu'il comporte une partie de base (4), qui porte des pièces de contact d'un commutateur, qui aboutissent à des contacts mobiles, le contact mobile étant actionné par un embout saillant d'actionnement du bouton-poussoir (18).

10. Module de commande selon l'une des revendications précédentes, caractérisé en ce que le module (3) peut être encliqueté dans un logement (2) d'une barrette de commande d'un véhicule automobile.

11. Procédé pour fabriquer un module selon l'une des revendications précédentes, caractérisé en ce qu'on équipe tout d'abord le guide de lumière (11) avec les lampes à incandescence (12, 13),
qu'ensuite on équipe une platine (8) possédant des conducteurs de liaison, avec le guide de lumière (11) et éventuellement d'autres composants électriques et qu'on relie électriquement des composants ainsi que des lampes à incandescence aux conducteurs de liaison et qu'ensuite on réunit la platine (8) à la partie de base (4) du module (3) et qu'enfin on encliquette la plaque avant (14) sur la partie de base (4).
